# FASCICULE DE BREVET EUROPEEN

(11) **EP 2 415 118 B1**
(45) Date de publication et mention de la délivrance du brevet: **12.11.2014**
(21) Numéro de dépôt: 10712947.0
(22) Date de dépôt: 02.04.2010
(51) Int. Cl.: H01Q 15/16, H01Q 1/28, H01Q 1/20, F16F 15/08

(54) **ANTENNE RADIOELECTRIQUE A CORNIERES DE DECOUPLAGE AMELIOREES**
FUNKANTENNE MIT VERBESSERTEN ENTKOPPLUNGSWINKELN
RADIO ANTENNA COMPRISING IMPROVED DECOUPLING ANGLES

(30) Priorité: 02.04.2009 FR 0952151
(43) Date de publication de la demande: 08.02.2012
(73) Titulaire: Airbus Defence and Space SAS, 78130 Les Mureaux (FR)
(72) Inventeur: DESAGULIER, Christian, F-75016 Paris (FR)
(74) Mandataire: Ilgart, Jean-Christophe
(86) Numéro de dépôt international: PCT/EP2010/054457
(87) Numéro de publication internationale: WO 2010/112601

(56) Documents cités:
- EP-A- 0 665 606
- EP-A- 0 957 288
- EP-A- 1 785 642
- DE-U1- 29 914 904
- US-A1- 2006 102 825
- DATABASE NASA NASA SCIENTIFIC AND TECHNICAL INFORMATION OFFICE, WASHINGTON, DC, US; NASA Tech Briefs, 8, 1, P. 143, ISSN 0145-319X 1 avril 1984 (1984-04-01), BAMFORD, R. M.: "Decoupling a reflecting layer from its support structure." XP001383162

## Description

### DOMAINE TECHNIQUE

La présente invention se rapporte au domaine des antennes radioélectriques à réflecteurs, et concerne en particulier une antenne pour un engin spatial, tel qu'un satellite de télécommunications.

### ÉTAT DE LA TECHNIQUE ANTÉRIEURE

Les antennes d'engins spatiaux doivent être conformes à des spécifications concernant notamment la réflectivité de leurs réflecteurs, mais aussi la tenue mécanique des moyens de liaison des réflecteurs aux engins spatiaux, qui sont soumis aux sollicitations vibratoires acoustiques et dynamiques induites par les lanceurs spatiaux. Ces antennes doivent en outre être conformes à des spécifications concernant leur comportement thermoélastique en orbite.

Le niveau des sollicitations acoustiques induites par les lanceurs étant très difficile à prévoir, il est préférable que ces antennes soient quasiment insensibles aux efforts acoustiques, pour limiter les risques de sous dimensionnement ou de sur dimensionnement des moyens de liaison des réflecteurs aux engins spatiaux.

Les figures 1 et la représentent un exemple d'antenne radioélectrique 10 (figure 1) pour satellite de télécommunications, fonctionnant à des fréquences comprises entre 12 GHz et 18 GHz environ (bande Ku), d'un type connu.

Le réflecteur 12 de l'antenne 10 comprend une coque 14 du type sandwich formée d'une structure en nid d'abeilles sur laquelle sont apposées une peau avant - couramment appelée peau active - et une peau arrière, chacune de ces peaux étant constituée d'un pli de fibres de carbone noyées dans une résine époxy.

La coque 14 du réflecteur 12 est supportée par une structure arrière rigide 16 de ce réflecteur. Cette structure arrière 16 est par exemple formée d'éléments tubulaires agencés selon un hexagone centré sur un axe du réflecteur. Dans l'exemple représenté sur les figures, ces éléments tubulaires ont, vus en section, une forme rectangulaire.

La structure arrière 16 est reliée à la peau arrière de la coque 14 par des cornières 18 (figure 1a) aptes à assurer la tenue mécanique de l'antenne lors du lancement et de la mise en orbite du satellite équipé de cette antenne, ainsi qu'un découplage thermomécanique entre le réflecteur 12 et la structure arrière 16 lorsque le satellite est en orbite. Par ailleurs, la structure arrière 16 est portée par un bras de support 19 destiné à assurer la liaison entre l'antenne 10 et le satellite.

Les fibres de carbone des plis des peaux avant et arrière précitées sont agencées sous la forme de tissus triaxiaux qui se caractérisent par des propriétés mécaniques quasi-isotropes et par la présence d'ajours traversants qui sont régulièrement répartis sur leur surface.

Ces ajours permettent une réduction de la masse du réflecteur, et communiquent avec des alvéoles de la structure en nid d'abeilles de sorte que ce type de réflecteur est peu sensible aux sollicitations vibratoires, en particulier aux sollicitations acoustiques lors du lancement du satellite équipé de l'antenne 10.

D'une manière générale, les matériaux composites employés dans ces antennes leur confèrent une grande légèreté, ce qui constitue un avantage essentiel dans le domaine des applications spatiales.

Toutefois, les propriétés de réflectivité des réflecteurs ajourés du type décrit ci-dessus ne sont pas satisfaisantes aux fréquences comprises entre 20 GHz et 40 GHz environ (bande Ka).

Des solutions ont été proposées, qui consistent, à partir d'une antenne du type décrit ci-dessus, à réduire la dimension des ajours de la peau active, ou même à remplacer la peau active ajourée par une peau pleine, mais les antennes ainsi obtenues se sont révélées trop sensibles aux sollicitations acoustiques.

En outre, à ces fréquences plus élevées, les tolérances relatives aux profils des réflecteurs sont plus strictes, ce qui conduit à des exigences plus sévères en termes de précision de fabrication et de stabilité dans le temps des réflecteurs, typiquement de l'ordre de 30 µm RMS, à comparer à 150 µm RMS pour les satellites opérant aux fréquences inférieures de la bande Ku.

Or, les structures sandwich du type décrit ci-dessus, qui comportent des peaux ajourées formées d'un unique pli de matériau composite, ne permettent pas de satisfaire aisément les niveaux d'exigence inhérents à un fonctionnement dans la bande Ka.

### EXPOSÉ DE L'INVENTION

L'invention a notamment pour but d'apporter une solution simple, économique et efficace à ces problèmes, permettant d'éviter les inconvénients précités.

Elle a notamment pour objet une antenne radioélectrique pour satellite spatial, apte à fonctionner aux fréquences de la bande Ka, et satisfaisant les exigences imposées à ce type d'antenne, notamment en ce qui concerne la sensibilité de l'antenne aux sollicitations vibratoires induites par les lanceurs, la précision de fabrication du profil du réflecteur de l'antenne et la stabilité de ce profil dans le temps, et d'une manière générale le comportement thermomécanique de l'antenne en orbite.

L'invention propose à cet effet une antenne radioélectrique, en particulier pour engin spatial, comprenant un réflecteur et des moyens de support de ce réflecteur, le réflecteur comprenant une coque apte à réfléchir les ondes radioélectriques, et une structure arrière rigide portée par les moyens de support et reliée à la coque par des cornières de découplage réparties autour d'un axe de la coque et comprenant chacune une première embase fixée sur la coque du réflecteur, une lamelle métallique souple ou une seconde embase fixée sur la structure arrière rigide, et une lame métallique centrale reliant la première embase précitée à la lamelle métallique souple ou à la seconde embase précitée et apte à amortir une composante transversale de vibrations de la coque.

Selon l'invention, chacune desdites cornières de découplage comprend, à l'une au moins de ses extrémités, une couche d'une matière élastique apte à amortir au moins une composante axiale de vibrations de la coque.

De plus, la couche de matière élastique précitée est interposée entre ladite première embase et la coque, ou entre ladite lamelle métallique souple ou ladite seconde embase et ladite structure arrière rigide.

Chaque cornière de découplage peut ainsi comprendre soit une unique couche de matière élastique agencée à l'une des extrémités de la cornière, soit deux couches de matière élastique respectivement agencées aux deux extrémités de la cornière.

La couche de matière élastique de chaque cornière permet de réduire considérablement l'impact de sollicitations vibratoires, notamment acoustiques, sur les moyens de support du réflecteur de l'antenne.

Cela permet de limiter le niveau de tenue mécanique exigé pour les moyens de support, et cela rend ainsi plus aisé le dimensionnement de ces moyens de support.

Dans un mode de réalisation préféré de l'invention, la coque du réflecteur comprend une peau avant pleine, c'est-à-dire non ajourée.

La grande capacité d'amortissement des cornières, du fait de leur couche de matière élastique, rend en effet possible l'utilisation d'une peau avant pleine, apte à doter le réflecteur de propriétés de réflectivité optimales, tout en limitant les risques de sous-dimensionnement des moyens de support du réflecteur.

Dans le mode de réalisation préféré de l'invention, ladite matière élastique présente un module de Young compris entre 0.25 MPa et 1 MPa, une résistance en traction comprise entre 0.1 MPa et 0.5 MPa, et un allongement à rupture compris entre 20% et 40%.

La couche de matière élastique de chaque cornière est ainsi apte à amortir d'une manière optimale les sollicitations vibratoires auxquelles l'antenne est susceptible d'être soumise, en particulier lorsque cette antenne équipe un engin spatial.

Dans le mode de réalisation préféré de l'invention, ladite matière élastique est une mousse et comprend au moins un composé appartenant au groupe des polyimides.

Chaque cornière peut en outre comprendre une structure sandwich comprenant deux peaux en matériau composite apposées de part et d'autre de ladite couche de matière élastique.

Cela peut en particulier permettre la fixation des cornières au réflecteur par un procédé semblable à un procédé utilisé habituellement pour la fixation des cornières des réflecteurs du type conventionnel décrit ci-dessus, ce qui peut présenter un intérêt économique considérable.

En variante, la matière élastique peut comprendre un adhésif comprenant un composé d'élastomère ou de silicone ou de polyuréthane.

Lorsque l'antenne équipe un engin spatial, la matière élastique est choisie pour ne pas se dégrader aux températures opérationnelles spatiales en orbite, et plus précisément aux températures comprises entre -180°C et +200°C.

Dans le mode de réalisation préféré de l'invention, la peau avant et la peau arrière sont réalisées en un matériau composite comprenant des fibres noyées dans une résine durcie.

Ces fibres sont avantageusement des fibres de carbone agencées de manière à optimiser l'isotropie des propriétés mécaniques et thermiques de ces peaux.

Pour cela, ces fibres peuvent par exemple être agencées sous la forme de deux plis de tissus taffetas croisés selon des angles de plus ou moins 45 degrés ou sous la forme de trois à six plis de nappes de fibres drapées de façon symétrique (0°,+60°,-60°).

Ces modes d'agencement des fibres permettent en outre d'améliorer la précision et la stabilité des profils des peaux par rapport aux peaux à un seul pli des réflecteurs conventionnels.

D'une manière générale, l'antenne est avantageusement configurée pour fonctionner dans une bande de fréquences prédéterminée du spectre des micro-ondes, cette bande de fréquences pouvant être en particulier comprise dans la bande Ka.

L'utilisation d'une face active non ajourée, rendue possible par l'invention, est en effet particulièrement avantageuse dans la bande Ka, comme cela a été expliqué ci-dessus.

### BRÈVE DESCRIPTION DES DESSINS

L'invention sera mieux comprise, et d'autres détails, avantages et caractéristiques de celle-ci apparaîtront à la lecture de la description suivante faite à titre d'exemple non limitatif et en référence aux dessins annexés dans lesquels :
- la figure 1, déjà décrite, est une vue schématique en perspective d'une antenne radioélectrique d'un type connu ;
- la figure 1a, déjà décrite, est une vue à plus grande échelle du détail Ia de la figure 1 ;
- la figure 2 est une vue semblable à la figure 1a, d'une antenne radioélectrique selon l'invention.

### EXPOSÉ DÉTAILLÉ D'UN MODE DE RÉALISATION PREFERE

La figure 2 représente une partie du réflecteur 20 d'une antenne radioélectrique selon un mode de réalisation de l'invention.

Ce réflecteur 20 est globalement du même type que le réflecteur 12 de l'art antérieur représenté sur les figures 1 et 1a, mais le réflecteur 20 comprend une coque 22 à peau avant pleine et des cornières de découplage 24 d'un nouveau type, conformément à l'invention.

Dans ce qui suit, les termes « avant », « arrière » et « latéral », sont utilisés en référence à la direction d'émission de l'antenne.

D'une manière connue, la coque 22 du réflecteur 20 a sensiblement la forme d'un paraboloïde de révolution autour d'un axe du réflecteur.

La peau avant (non visible sur la figure 2) de la coque 22 est réalisée en un matériau composite conventionnel, du type comportant un tissu de fibres structurales, par exemple de carbone, noyées dans une résine époxy ou analogue.

Les fibres structurales de la peau avant sont tissées de manière à assurer une isotropie optimale du comportement mécanique de la peau avant 22, et de sorte que la peau avant 22 soit pleine. Pour cela, ces fibres structurales sont par exemple agencées sous la forme de deux plis de tissus taffetas croisés selon des angles de plus ou moins 45 degrés ou sous la forme de trois à six plis de nappes de fibres drapées de façon symétrique (0°,+60°,-60°). Ce type de structure permet notamment d'optimiser la précision et la stabilité dans le temps du profil de la peau avant.

La coque 22 comporte en outre une peau arrière 26 qui est réalisée en un matériau composite analogue à celui, décrit ci-dessus, de la peau avant, et qui présente ainsi les mêmes avantages.

Le réflecteur 20 comprend une structure arrière rigide 28 formée d'éléments tubulaires 29 à section sensiblement rectangulaire, et semblable à la structure arrière 16 du réflecteur 12 de l'art antérieur.

La structure arrière 28 est reliée à la coque 22 du réflecteur par les cornières 24, qui comprennent chacune une lame métallique centrale 30. Une extrémité de la lame 30 comporte une première embase 32 de fixation sur la peau arrière 26 de la coque 22, et une autre extrémité de la lame 30 est fixée à une lamelle métallique souple 34 fixée sur une face latérale 36 d'un élément tubulaire 29 de la structure arrière 28.

D'une manière connue, la lamelle souple 34 et, dans une moindre mesure, la lame centrale 30, permettent par leur élasticité d'amortir la composante transversale, c'est-à-dire perpendiculaire à l'axe de la coque 22, de vibrations de cette coque 22.

Selon l'invention, chaque cornière 24 comprend en outre une couche de matière élastique 38, interposée entre l'embase 32 de la cornière et la peau arrière 26 de la coque 22, pour amortir la composante axiale d'éventuelles vibrations de la coque 22.

Dans le mode de réalisation représenté sur la figure 2, la matière élastique 38 est une mousse de polyimide choisie pour ne pas se dégrader aux températures comprises entre -180°C et +200°C, et pour satisfaire les normes spatiales relatives au dégazage, spécifiant typiquement une perte totale de masse *(TML)* inférieure à 1% environ.

Cette mousse est en outre choisie pour présenter des propriétés thermomécaniques telles que cette mousse affecte le moins possible le comportement thermomécanique du réflecteur 20. En particulier, la mousse est choisie pour présenter un coefficient thermoélastique aussi faible que possible.

Par ailleurs, la mousse de polyimide présente une densité comprise entre 10 kg/m³ et 20 kg/m³, une résistance en traction comprise entre 0.1 MPa et 0.5 MPa, un module de Young compris entre 0.25 MPa et 1 MPa, et un allongement à rupture compris entre 20% et 40%. Les paramètres physiques précités sont choisis en fonction du niveau d'amortissement et de découplage mécanique requis entre la coque 22 et la structure arrière 28 du réflecteur.

En variante ou de manière complémentaire, chaque cornière 24 peut comporter une couche de matière élastique du type décrit ci-dessus, interposée entre la lame centrale 30 de la cornière 24 et la structure arrière 28 du réflecteur.

Dans ce cas, il est préférable que chaque cornière 24 soit fixée sur une face avant 40 d'un élément tubulaire 29 de la structure arrière 28, par exemple par une seconde embase semblable à la première embase 32 précitée et raccordée à l'extrémité de la lame centrale 30 opposée à la première embase 32. La couche de mousse peut ainsi être interposée entre la seconde embase et la face avant 40 de l'élément tubulaire 29, pour permettre un bon amortissement de la composante axiale de vibrations de la coque 22.

En variante encore, la couche de matière élastique peut être intégrée dans une structure sandwich, et être en particulier intercalée entre deux peaux pleines, par exemple d'un type analogue à celui des peaux de la coque 22. Cette caractéristique permet notamment, pour la fixation des cornières 24 à la peau arrière 26 du réflecteur, d'utiliser un procédé de fixation semblable à un procédé de fixation conventionnel des cornières des réflecteurs de type connu.

Il est également possible, sans sortir du cadre de l'invention, de remplacer la mousse de polyimide par un adhésif souple composé d'élastomère ou de silicone, ou encore composé de polyuréthane.

Dans le mode de réalisation représenté, la structure arrière 28 est du type tubulaire, mais l'invention est également compatible avec des structures arrière d'autres types, telles que des structures planes, paraboloïdales, ou analogue, par exemple du type sandwich composite.

La peau avant du réflecteur peut bien entendu avoir une forme différente de celle décrite ci-dessus à titre d'exemple sans sortir du cadre de l'invention.

## Revendications

1. Antenne radioélectrique, en particulier pour engin spatial, comprenant un réflecteur (20) et des moyens de support (19) de ce réflecteur, le réflecteur comprenant une coque (22) apte à réfléchir les ondes radioélectriques, et une structure arrière rigide (28) portée par les moyens de support et reliée à la coque (22) par des cornières de découplage (24) réparties autour d'un axe de la coque (22) et comprenant chacune une première embase (32) fixée sur la coque (22) du réflecteur, l'antenne étant **caractérisée en ce que** chacune desdites cornières de découplage (24) comprend une lamelle métallique souple (34) ou une seconde embase fixée sur la structure arrière rigide (28), et une lame métallique centrale (30) reliant ladite première embase (32) à ladite lamelle métallique souple ou à ladite seconde embase et apte à amortir une composante transversale de vibrations de la coque (22), et, à l'une au moins de ses extrémités, une couche de matière élastique (38) apte à amortir au moins une composante axiale de vibrations de la coque (22), ladite couche de matière élastique (38) étant interposée entre ladite première embase (32) et la coque (22), ou entre ladite lamelle métallique souple ou ladite seconde embase et ladite structure arrière rigide (28).

2. Antenne selon la revendication 1, **caractérisée en ce que** la coque (22) comprend une peau avant pleine.

3. Antenne selon la revendication 1 ou 2, **caractérisée en ce que** ladite matière élastique présente un module de Young compris entre 0.25 MPa et 1 MPa.

4. Antenne selon l'une quelconque des revendications 1 à 3, **caractérisée en ce que** ladite matière élastique présente une résistance en traction comprise entre 0.1 MPa et 0.5 MPa.

5. Antenne selon l'une quelconque des revendications 1 à 4, **caractérisée en ce que** ladite matière élastique présente un allongement à rupture compris entre 20% et 40%.

6. Antenne selon l'une quelconque des revendications 1 à 5, **caractérisée en ce que** ladite matière élastique est une mousse.

7. Antenne selon la revendication 6, **caractérisée en ce que** ladite matière élastique comprend au moins un composé appartenant au groupe des polyimides.

8. Antenne selon la revendication 6 ou 7, **caractérisée en ce que** chacune desdites cornières de découplage (24) comprend au moins une structure sandwich comprenant deux peaux en matériau composite apposées de part et d'autre de ladite couche de matière élastique (38).

9. Antenne selon l'une quelconque des revendications 1 à 5, **caractérisée en ce que** ladite matière élastique comprend un adhésif comprenant un composé d'élastomère ou de silicone ou de polyuréthane.

10. Antenne selon l'une quelconque des revendications 1 à 9, **caractérisée en ce qu'**elle est configurée pour fonctionner dans une bande de fréquences prédéterminée du spectre des micro-ondes comprise dans la bande Ka.

## Patentansprüche

1. Funkantenne, insbesondere für ein Raumfahrzeug, umfassend einen Reflektor (20) und Tragmittel (19) dieses Reflektors, wobei der Reflektor eine Schale (22) aufweist, die geeignet ist, die Funkwellen zu reflektieren, sowie eine hintere starre Struktur (28), die von den Tragmitteln getragen wird und die mit der Schale (22) durch Entkopplungswinkel (24) verbunden ist, welche um eine Achse der Schale (22) herum verteilt sind und die jeweils einen ersten Sockel (32) aufweisen, der auf der Schale (22) des Reflektors befestigt ist, wobei die Antenne **dadurch gekennzeichnet ist, dass** jeder der Entkopplungswinkel (24) eine flexible Metalllamelle (34) oder einen zweiten Sockel, der auf der hinteren starren Struktur (28) befestigt ist, sowie ein mittleres Metallblatt (30), das den ersten Sockel (32) mit der flexiblen Metalllamelle oder dem zweiten Sockel verbindet und das geeignet ist, eine quer verlaufende Schwingungskomponente der Schale (22) zu dämpfen, und an mindestens einem ihrer Enden eine Schicht aus elastischem Material (38), das geeignet ist, mindestens eine axiale Schwingungskomponente der Schale (22) zu dämpfen, aufweist, wobei die Schicht aus elastischem Material (38) zwischen dem ersten Sockel (32) und der Schale (22) angeordnet ist oder zwischen der flexible Metalllamelle oder dem zweiten Sockel und der hinteren starren Struktur (28).

2. Antenne nach Anspruch 1, **dadurch gekennzeichnet, dass** die Schale (22) eine vordere feste Haut aufweist.

3. Antenne nach Anspruch 1 oder 2, **dadurch gekennzeichnet, dass** das elastische Material einen Elastizitätsmodul zwischen 0,25 MPa und 1 MPa aufweist.

4. Antenne nach einem der Ansprüche 1 bis 3, **dadurch gekennzeichnet, dass** das elastische Material eine Zugfestigkeit zwischen 0,1 MPa und 0,5 MPa aufweist.

5. Antenne nach einem der Ansprüche 1 bis 4, **dadurch gekennzeichnet, dass** das elastische Material eine Bruchdehnung zwischen 20% und 40% aufweist.

6. Antenne nach einem der Ansprüche 1 bis 5, **dadurch gekennzeichnet, dass** das elastische Material ein Schaum ist.

7. Antenne nach Anspruch 6, **dadurch gekennzeichnet, dass** das elastische Material mindestens einen Bestandteil aufweist, der zur Gruppe der Polyimide gehört.

8. Antenne nach Anspruch 6 oder 7, **dadurch gekennzeichnet, dass** jeder der Entkopplungswinkel (24) mindestens eine Sandwichstruktur aufweist, die zwei Häute aus einem Verbundmaterial aufweist, die zu beiden Seiten der Schicht aus elastischem Material (38) angeordnet sind.

9. Antenne nach einem der Ansprüche 1 bis 5, **dadurch gekennzeichnet, dass** das elastische Material einen Klebstoff aufweist, der eine Verbindung aus Elastomer oder Silikon oder Polyurethan aufweist.

10. Antenne nach einem der Ansprüche 1 bis 9, **dadurch gekennzeichnet, dass** sie konfiguriert ist, um in einem vorgegebenen Frequenzband des Spektrums der Mikrowellen, welches in dem Ka-Band enthalten ist, zu funktionieren.

## Claims

1. A radio antenna, particularly for a spacecraft, including a reflector (20) and means of support (19) of this reflector, where the reflector includes a body (22) able to reflect radio waves, and a rigid rear structure (28) supported by the means of support and connected to the body (22) by decoupling angles (24) distributed around an axis of the body (22) and each including a first base (32) attached to the body (22) of the reflector, where the antenna is **characterised in that** each of said decoupling angles (24) includes a flexible metal blade (34) or a second base attached to the rigid rear structure (28) and a central metal blade (30) connecting said first base (32) to said flexible metal blade or to said second base and able to dampen a transverse component of vibrations of the body (22), and at one at least of its ends, a layer of elastic material (38) able to dampen at least one axial component of vibrations of the body (22), where said layer of elastic material (38) is interposed between said first base (32) and the body (22), or between said flexible metal blade or said second base and the rigid rear structure (28).

2. An antenna according to claim 1, **characterised in that** the body (22) includes a solid front skin.

3. An antenna according to claim 1 or 2, **characterised in that** said elastic material has a Young's modulus of between 0.25 MPa and 1 MPa.

4. An antenna according to any of the claims 1 to 3, **characterised in that** said elastic material has a traction resistance of between 0.1 MPa and 0.5 MPa.

5. An antenna according to any of the claims 1 to 4, **characterised in that** said elastic material has a breakage elongation of between 20% and 40%.

6. An antenna according to any of the claims 1 to 5, **characterised in that** said elastic material is a foam.

7. An antenna according to claim 6, **characterised in that** said elastic material includes at least one compound belonging to the group of polyimides.

8. An antenna according to claim 6 or 7, **characterised in that** each of said decoupling angles (24) includes at least one sandwich structure including two skins made from composite material affixed either side of said layer of elastic material (38).

9. An antenna according to any of the claims 1 to 5, **characterised in that** said elastic material includes an adhesive including an elastomer, silicon or polyurethane compound.

10. An antenna according to any of the claims 1 to 9, **characterised in that** it is configured to operate in a predetermined frequency band of the microwave spectrum within the Ka band.
